# EUROPÄISCHE PATENTSCHRIFT

(11) **EP 1 843 891 B1**
(45) Veröffentlichungstag und Bekanntmachung des Hinweises auf die Patenterteilung: **17.10.2012**
(21) Anmeldenummer: 06706168.9
(22) Anmeldetag: 05.01.2006
(51) Int. Cl.: B30B 11/08, B30B 15/02

(54) **MATRIZENSCHEIBE FÜR RUNDLAUF -TABLETTENPRESSE UND RUNDLAUF -TABLETTENPRESSE**
DIE TABLE FOR ROTARY TABLET PRESSES AND ROTARY TABLET PRESS
PLAQUE A MATRICES DESTINEE A UNE PRESSE A COMPRIMES ROTATIVE ET PRESSE A COMPRIMES ROTATIVE

(30) Priorität: 31.01.2005 DE 202005001556 U
(43) Veröffentlichungstag der Anmeldung: 17.10.2007
(73) Patentinhaber: IMA KILIAN GmbH & Co. KG, 50735 Köln (DE)
(72) Erfinder: KRÄMER, Hans, 51143 Köln (DE)
(74) Vertreter: Hennicke, Ernst Rüdiger
(86) Internationale Anmeldenummer: PCT/EP2006/000056
(87) Internationale Veröffentlichungsnummer: WO 2006/081908

(56) Entgegenhaltungen:
- EP-A- 1 316 411
- WO-A1-03/022559
- IT-B- 1 238 958
- US-A- 5 843 488
- PATENT ABSTRACTS OF JAPAN Bd. 1999, Nr. 02, 26. Februar 1999 (1999-02-26) & JP 10 305395 A (MURATA MFG CO LTD; KIKUSUI SEISAKUSHO:KK), 17. November 1998 (1998-11-17)
- PATENT ABSTRACTS OF JAPAN Bd. 018, Nr. 317 (M-1622), 16. Juni 1994 (1994-06-16) & JP 06 071497 A (KIKUSUI SEISAKUSHO:KK), 15. März 1994 (1994-03-15) in der Anmeldung erwähnt
- PATENT ABSTRACTS OF JAPAN Bd. 2003, Nr. 12, 5. Dezember 2003 (2003-12-05) & JP 2003 311493 A (HATA TEKKOSHO:KK), 5. November 2003 (2003-11-05)
- PATENT ABSTRACTS OF JAPAN Bd. 2002, Nr. 04, 4. August 2002 (2002-08-04) & JP 2001 353597 A (KIKUSUI SEISAKUSHO LTD), 25. Dezember 2001 (2001-12-25)
- PATENT ABSTRACTS OF JAPAN Bd. 017, Nr. 503 (M-1478), 10. September 1993 (1993-09-10) & JP 05 131294 A (TDK CORP), 28. Mai 1993 (1993-05-28)

## Beschreibung

Die Erfindung betrifft eine Matrizenscheibe für eine Rundlauf-Tablettenpresse gemäß dem Oberbegriff des Anspruchs 1. Die Erfindung betrifft ferner auch eine ent - sprechende Rundlauf-Tablettenpresse gemäß dem Oberbegriff des Anspruchs 18.

Rundlauf-Tablettenpressen umfassen Rotoren, die auch als Wechselrotoren ausgeführt sein können und neben einer Matrizenscheibe eine Führung für die Oberstempel sowie eine Führung für die Unterstempel umfassen. Die in den Stempelführungen angeordneten Ober- und Unterstempel sind achsparallel zu Matrizen bzw. Matrizenbohrungen ausgerichtet, welche in der Matrizenscheibe ausgebildet sind und in denen das der Rundlauf-Tablettenpresse zugeführte Pulver zu einem Preßling mittels der Stempel verformt wird. Der Auswurf des Preßlings erfolgt in der Regel mittels des Unterstempels nach oben zur Oberseite der Matrizenscheibe. Der Querschnitt und der Aufbau einer Matrize bestimmt zusammen mit dem Hub der Stempel die Kontur des herzustellenden Preßlings. Je nach Kontur des Preßlings und der Zusammensetzung des zu verpressenden Pulvers ist der Verschleiß an den Matrizen unterschiedlich hoch.

Üblicherweise enthält eine Matrizenscheibe eine Vielzahl von Durchgangsbohrungen, wobei jede einzelne Durchgangsbohrung entweder selbst eine Matrize bildet oder eine Aufnahmebohrung für eine hülsenförmige, auswechselbare Matrize (Matrizenhülse) bildet. Die Anzahl der verwendeten Stempel entspricht mithin der Anzahl der bei Wartungsarbeiten oder Installationsarbeiten zu demontierenden, zu wartenden und/oder zu montierenden Matrizen bzw. Matrizenhülsen, wobei die auswechselbaren Matrizenhülsen üblicherweise mittels in Radialbohrungen eingeschraubter Arretiermittel in den jeweiligen Matrizenaufnahmebohrungen in der Matrizenscheibe gesichert werden. Der Wartungsaufwand bei Matrizenscheiben mit auswechselbaren Matrizenhülsen ist entsprechend hoch.

Aus der DE 101 59 114 A1 ist ein Rotor für eine Rundlauf-Tablettenpresse bekannt, bei welchem die Matrizenscheibe aus mehreren Scheibensegmenten besteht, wobei die zusammengesetzten Scheibensegmente die am Rotor auswechselbar befestigte Matrizenscheibe bilden. In jedem Scheibensegment sind eine entsprechende Anzahl von als Matrizenbohrungen ausgeführten Matrizen ausgebildet, so daß mithin bei einem Verschleiß nicht mehr einzelne Matrizen getauscht werden müssen, sondern die gesamte Matrizenscheibe segmentweise demontiert und durch eine andere segmentförmige Matrizenscheibe ersetzt wird. Bei der aus Scheibensegmenten bestehenden Matrizenscheibe ist zwar der Montageaufwand gegenüber den herkömmlichen Matrizenscheiben, welche für jede einzelne Matrizenhülse eine separate Bohrung vorsehen, geringer. Die Fertigungskosten für eine entsprechende Matrizenscheibe sind jedoch ungleich höher. Gleichzeitig bestehen bei der Montage der einzelnen Ringsegmente zur Matrizenscheibe hohe Anforderungen an die Lagegenauigkeit der Ringscheibensegmente zueinander, da bei Lageabweichungen die Oberfläche der Matrizenscheibe Unebenheiten aufweist, welche Abstreifer, Dichtlippen und andere im Betrieb der Rundlauf-Tablettenpresse verwendete Hilfsmittel zum Zuführen des Pulvers und Abführen von Preßstaub od.dgl. übermäßig schnell zerstören.

Aus der IT 1 238 958 B sind eine Matrizenscheibe gemäß dem Oberbegriff des Anspruchs 1 und eine Randlauf- Tablettenpresse gemäß dem Oberbegriff des Anspruchs 18 bekannt, bei welcher am Rand der Matrizenscheibe einzelne kreisrunde Matrizenbuchsen mittels spezieller Haltestücke arretiert werden. Jede Matrizenbuchse hat einen oberen sowie einen unteren, kreisrunden Flanschteller, um jede einzelne Matrizenbuchse auf einer Teilzone dieser Flansche an Aufnahmeausbuchtungen am Umfang der Matrizenscheibe partiell abstützen zu können. Die vollständige Halterung von jeweils zwei solcher Spezial-Matrizen erfolgt mittels eines Halteelementes, welches über Schrauben, die den Zwischenraum zwischen zwei separaten Matrizen durchfassen, am Umfang der Matrizenscheibe festgelegt wird. Um jede einzelne Matrize herum entstehen im Montagezustand Luftspalte und die Matrizenscheibe weist auch bei arretierten Matrizen keine geschlossene Oberfläche auf. Die Befüllung der einzelnen Matrizenbohrungen kann nur von innen über Zuführbohrungen erfolgen, die in der Matrizenscheibe ausgebildet sind und in die Aufnahmeausbuchtungen für jede der Matrizen münden.

Aus der JP 10 305 395 ist eine in mehrere Segmente unterteilte Matrizenscheibe bekannt. Die mehreren Segmente werden zu der Matrizenscheibe zusammengesetzt und jedes Segment stützt sich am Rotorkörper mittels Bolzen und geeigneter Positionierstifte ab. Jedes Segment trägt mehrere, aus kreisrunden Buchsen bestehende Matrizen, die zumindest am oberen Ende einen Flanschteller aufweisen, damit sich jede Matrizenbuchse an dem Segment abstützen kann.

Aus der JP 06 071 497 ist eine Matrizenscheibe für eine Rotationstablettenpresse bekannt, bei der kreisrunde Matrizenbuchsen in kreisrunden Aussparungen in der Matrizenscheibe angeordnet sind. Die Pressköpfe und die Pressstempel sind in unterschiedlichen Führungsringen aufgenommen.

Aus der US 5,843,488 ist eine Matrizenscheibe Mit Bohrungen zur Aufnahme kreisrunder Matrizenbuchsen bekannt. Jede Matrizenbuchse weist ein Langloch als Pressvertiefung auf und die relativ Lage des Langlochs zum Umfang kann durch eine Zentriereinrichtung eingestellt werden.

Aus der WO 03/022559 A1 ist für eine Tablettiermaschine, die Unterstempel mit Unterstempelschäften aufweisen, bekannt, den Unterstempelschaft mit einer außermittig angeordneten Führungsbohrung zu versehen, in die ein Führungsstift eintaucht, der in einer mit dem Unterstempelschaft zusammenwirkenden Matrize lagefixiert angeordnet ist, damit sich der auf- und abbewegende Unterstempel am Führungsstift führen kann. Aufgrund dieser Konstruktion können die Matrizen nur einzeln getauscht werden und es ist erforderlich, zuerst die Verbindung zum Führungsstift zu lösen, bevor eine Matrize ausgewechselt werden kann.

Aufgabe der Erfindung ist es, eine Matrizenscheibe zu schaffen, die bei kurzen Rüstzeiten auf Matrizen mit anderen Konturen für die Preßlinge oder zu Wartungs- und Reinigungszwecken auf neue Matrizen umrüstbar ist.

Diese Aufgabe wird erfindungsgemäß gemäß dem kennzeichnenden Teil des Anspruchs 1 und gemäß dem kennzeichnenden Teil des Anspruchs 18 gelöst. Bei der erfindungsgemäßen Lösung wird mithin nicht die Matrizenscheibe in Ringsegmente zerlegt, sondern die Matrizenscheibe wird dort, wo bei herkömmlichen Scheiben die einzelnen Bohrungen zur Aufnahme der Matrizenhülsen sitzen, mit Aussparungen versehen, wobei diese Aussparungen anschließend mittels Einsatzstücken ausgefüllt werden, in denen die Matrizen ausgebildet sind und die die Trägerkörper für die Matrizen bilden. Der Austausch der Einsatzstücke ist wesentlich leichter als der Austausch von Ringsegmenten, da diese paßgenau am Rotor festgelegt werden müssen und ein deutlich höheres Gewicht aufweisen als kleinformatige Einsatzstücke. Es versteht sich, daß die Einsatzstücke jeweils bündig mit der Oberseite der Matrizenscheibe abschließen sollten, um Verschleißkanten für Abstreifer od.dgl. zu vermeiden.

In bevorzugter Ausgestaltung umfaßt die Matrizenscheibe zwei bis neun Aussparungen, insbesondere drei bis fünf Aussparungen für Einsatzstücke. Jedes Einsatzstück kann hierbei insbesondere fünf bis fünfzehn Matrizen umfassen bzw. den Träger für fünf bis fünfzehn Matrizen bilden.

Es versteht sich, daß die Einsatzstücke entsprechend komplementär ausgebildet sind, um in die Aussparungen eingesetzt werden zu können.

Besonders vorteilhaft ist, wenn die Aussparungen in der Matrizenscheibe (nur) angrenzend an die Oberseite der Matrizenscheibe mit einer Paßfläche zum paßgenauen Einsetzen der Einsatzstücke versehen sind. Die Paßfläche kann hierbei vorzugsweise nur vom oberen Umfangsrand der Aussparungen gebildet werden. Die Paßflächen stellen die Lagegenauigkeiten und Achsparallelität der Mittelachsen der Matrizen zu den Achsen der Führungen in den Stempelführungsringen sicher und verhindern gleichzeitig, daß sich Pressstaub oder Pulver in den Nähten zwischen dem Umfangsrand der Einsatzstücke und den Begrenzungen der Aussparungen festsetzen kann. Durch Begrenzung der Paßfläche auf einen Teilabschnitt der Tiefe der Aussparungen können die Herstellkosten für die Matrizenscheibe mit Aussparungen zum paßgenauen Einsetzen von Einsatzstücken weiter reduziert werden. Insbesondere bei einer Ausgestaltung einer Matrizenscheibe mit Aussparungen mit Paßfläche nur im oberen Bereich können sich die Aussparungen zur Unterseite der Matrizenscheibe, mithin zur unteren Stempelführungsseite hin, vergrößern und/oder sich unterhalb der Paßfläche erweitern.

Die Einsatzstücke, welche in die Aussparungen einsetzbar sind, bestehen aus kreisbogenförmigen und/oder nierenförmigen Ringsegmenten. Bei einer vorteilhaften Ausgestaltung kann jedes Einsatzstück unmittelbar mit mehreren, die Matrizen bildenden Durchgangsbohrungen versehen sein. Die Matrizen werden bei dieser Ausgestaltung mithin unmittelbar in den Einsatzstücken ausgebildet. Für die Einsatzstücke kann dann ein für Matrizen geeignetes, verschleißfesteres Material wie gehärteter Stahl, Hartmetall oder Keramik verwendet werden, wobei allenfalls an Übergangsstegen zwischen zwei Aussparungen das Material der Matrizenscheibe stehen bleibt. Da im wesentlichen nur die Aussparungen in der Matrizenscheibe mittels der Einsatzstücke gefüllt werden, kann ohne Kostennachteile selbst hochwertigstes Material für die Einsatzstücke verwendet werden, während die Matrizenscheibe selbst aus kostengünstigerem Material besteht. Gemäß einer alternativen, vorteilhaften Ausgestaltung kann die Matrizenscheibe an der Oberseite mit einer konzentrisch umlaufenden Nut versehen sein, wobei der Nutgrund im wesentlichen aus den Aussparungen sowie zwischen diesen angeordneten Radialstegen besteht. Bei dieser Ausgestaltung können Einsatzstücke verwendet werden, die an der Oberseite der Matrizenscheibe unmittelbar aneinandergrenzen, so daß mittels der Einsatzstücke ein konzentrischer Streifen innerhalb der Oberseite der Matrizenscheibe ausgebildet wird.

Weiter vorzugsweise können die Einsatzstücke eine bogeninnere Seitenfläche und eine bogenäußere Seitenfläche aufweisen, wobei zumindest an der bogeninneren Seitenfläche ein Montagesteg ausgebildet ist. Zweckmäßigerweise ist der Montagesteg mittig zwischen einer Oberseite und einer Unterseite der Einsatzstükke angeordnet. Dies hat den Vorteil, daß die Einsatzstücke nach einer Drehung um 180°, d.h. einem Vertauschen von Oberseite und Unterseite gegeneinander, erneut an der Matrizenscheibe montiert werden können, wodurch die Gesamtnutzungsdauer der Matrizen in den Einsatzstücken bei wiederum äußerst kurzen Rüstzeiten annähernd verdoppelt wird.

Zur Montage der Einsatzstücke an der Matrizenscheibe dienen vorzugsweise Befestigungsmittel bzw. Zentriermittel, die besonders vorteilhaft den Montagesteg durchfassen können und an der Matrizenscheibe festlegbar oder festschraubbar sind. Besonders vorteilhaft ist, wenn die Einsatzstücke an der Unterseite der Matrizenscheibe befestigt sind, da an der Unterseite der Matrizenscheibe keine Abstreifer od.dgl. vorbeilaufen und außerdem beim Preßvorgang die größeren Kräfte von den Unterstempeln, mit denen die Preßlinge am Ende des Preßvorgangs nach oben ausgeworfen werden, aufgebracht werden.

Alternativ oder zusätzlich kann die Matrizenscheibe Radialbohrungen oder Querbohrungen aufweisen, die in die Aussparungen münden. Dies bietet den besonderen Vorteil, daß zur Arretierung der Einsatzstücke einige wenige Arretierungsmittel wie Arretierungsstifte oder Arretierungsschrauben vom Umfangsrand der Matrizenscheiben aus in die Radialbohrungen oder Querbohrungen in der Matrizenscheibe einschraubbar oder einsteckbar sind. Zur Arretierung eines Einsatzstückes reichen ggf. 2 bis 4 Arretierungsmittel aus.

Alternativ oder zusätzlich können die Einsatzstücke auch mittels Riegelelementen, die am Rotor widergelagert sind, relativ zur Matrizenscheibe befestigt sein. Die Riegelelemente können insbesondere in Ausnehmungen an der Unterstempelführung einfassen.

Weitere Vorteile und Ausgestaltungen der Erfindung ergeben sich aus der nachfolgenden Beschreibung eines schematisch in der Zeichnung gezeigten Ausführungsbeispiels. In der Zeichnung zeigen:
- **Fig. 1**: in einer Schnittansicht einen Teilbereich eines Rotors mit erfindungsgemäßer Matrizenscheibe und in den Stempelführungen angeordneten Stempeln;
- **Fig. 2**: eine Seitenansicht des Rotors gemäß II in Fig. 1, teilweise aufgebrochen; und
- **Fig. 3**: schematisch eine Draufsicht auf die Oberseite einer erfindungsgemäßen Matrizenscheibe, teilweise aufgebrochen.

Die Figuren 1 und 2 zeigen schematisch und stark vereinfacht einen um die Rotationsachse einer weiter nicht dargestellten Rundlauf-Tablettenpresse rotierbaren Rotor 1. Der Rotor 1 umfaßt einen unteren Stempelführungsring 1 mit zahlreichen, konzentrisch um die Rotationsachse des Rotors 1 angeordneten Stempelführungsbohrungen 3 für Unterstempel 4, einen weiteren, oberen Stempelführungsring 5 mit zahlreichen Führungsbohrungen 6 für Oberstempel 7 sowie eine Matrizenscheibe 10, welche in an sich bekannter Weise beispielsweise am Übergang zwischen unterem Stempelführungsring 2 und oberem Stempelführungsring 5 austauschbar am Rotor 1 montiert ist. Aus Fig. 1 ist gut ersichtlich, daß die Unterstempel 4 und die Oberstempel 7 in ihren jeweiligen Führungsbohrungen 3 bzw. 6 fluchtend zueinander ausgerichtet stehen, so daß die gleitend auf und ab beweglichen Stempelschäfte der Stempel 4, 7 mit ihren Preßköpfen 8 bzw. 9 in eine Matrize 11, in welcher ein Preßling mittels der Stempel 4, 7 gepreßt wird, eintauchen. Die Hubbewegung der Stempel 4, 7 wird mittels nicht dargestellter, als Steuerkurven dienender Gleitschienen bewirkt, an denen die Stempel bei der Rotation des Rotors 1 mit Ihren Enden entlangleiten. In Fig. 2 sind allerdings sämtliche Stempel 4, 7 in Ausgangsstellung dargestellt.

Jede Matrize 11, welche insbesondere aus einer Matrizenbohrung bestehen kann, ist Bestandteil eines Einsatzstücks 20, welches eine Oberseite 21, eine Unterseite 22, eine äußere Seitenfläche 23 und eine innere Seitenfläche 24 aufweist, wobei an der inneren Seitenfläche 24, mittig zwischen Ober- und Unterseite 21, 22 ein Montagesteg 25 angeformt ist, mit welchem das Einsatzstück 20 über ein Riegelelement 30 am Stempelführungsring 2 für die Unterstempel 3 festgelegt wird, wie noch erläutert werden wird.

Insbesondere aus den Fig. 2 und 3 ist ersichtlich, daß sich jedes Einsatzstück 20 kreisbogenförmig über hier annähernd 90° erstreckt und jeweils mehrere, im gezeigten Ausführungsbeispiel neun, Matrizen 11 umfaßt. Jedes Einsatzstücke 20 mit den mehreren Matrizen 11 ist hierbei in einer zugehörigen Aussparungen 12 innerhalb der Matrizenscheibe 10 eingesetzt, wobei sich die hier vier Aussparungen 12 durchgängig zwischen der dem oberen Stempelführungsring 5 zugewandten Oberseite 13 der Matrizenscheibe 10 und der dem unteren Stempelführungsring 2 zugewandten Unterseite 14 der Matrizenscheibe 10 erstrecken. Die Einsatzstücke 20 mit den mehreren Matrizen 11 sind derart in die Aussparungen 12 eingesetzt, daß, wie insbesondere die Fig. 1 und 2 zeigen, die Oberseite 21 der Einsatzstücke 20 bündig und planparallel mit der Oberseite 13 der Matrizenscheibe 10 abschließt, während die Einsatzstücke 20 gleichzeitig weit über die Unterseite 14 der Matrizenscheibe 10 hinausragen und mit dem mittig angeformten Montagesteg 25 an der Unterseite 14 der Matrizenscheibe 10 großflächig anliegen, so daß die Kräfte, die über die Unterstempel 3 beim Herauspressen eines Preßlings aus der Matrize 11 auf die Einsatzstücke 20 aufgebracht werden, über den Montagesteg 25 abgefangen und in die Matrizenscheibe 10 und deren Befestigung am Rotor 1 abgeleitet werden.

Die Aussparungen 20 erstrecken sich jeweils als kreisbogenförmig gekrümmte Nutstreifen mit ringsum geschlossenem Rand 15 an der Oberseite 13 der Matrizenscheibe 10 und die komplementär ausgebildeten Einsatzstücke 20 bestehen ebenfalls aus von unten in die Aussparungen 12 eingesetzten kreisbogenförmig gekrümmten, stegförmigen bzw. streifenförmigen Ringsegmenten mit bogenförmigen Seitenflächen 23, 24 und gerundeten Enden 28. Fig. 1 zeigt hierbei, daß der an die Oberseite 13 der Matrizenscheibe 10 anschließende Teilabschnitt 12A der Aussparung 12 einen geringeren freien Querschnitt als der untere, bis zur Unterseite 14 sich erstreckende Abschnitt 12B aufweist, da sich die Aussparungen 12 nach unten hin über eine Stufe erweitern. Der obere Teilabschnitt 12A ist als Paßfläche gearbeitet, in welchen das Einsatzstück 20 mit der Randfläche des jeweils an die Unterseite 22 bzw. Oberseite 21 unmittelbar anschließenden Umfangsrand 29 paßgenau eintaucht.

Die Ausgestaltung der erfindungsgemäßen Matrizenscheibe 10 mit Einsatzstücken 20, wobei jedes Einsatzstück 20 mit mehreren Matrizen 11 versehen ist, bietet den Vorteil, daß durch Austausch eines Einsatzstückes 20 sogleich mehrere Matrizen ausgewechselt werden, um beispielsweise bei Wartungsarbeiten die im gezeigten Ausführungsbeispiel insgesamt vier Einsatzstücke 20 in den vier Aussparungen 12 durch andere Einsatzstücke 20 zu ersetzen. Die Ausgestaltung der Einsatzstücke 20 mit symmetrischem Aufbau relativ zum Montageschenkel 25 bietet den weiteren Vorteil, daß die Einsatzstücke 20 um 180° gedreht werden können und dann wieder in die Aussparungen 12 eingesetzt werden können.

Die Zentrierung der Einsatzstücke 20 in den Aussparungen 12 erfolgt mittels kombinierter Zentrier- und Arretierbolzen 31, welche Zentrierbohrungen 26 im Montageschenkel 25 und ggf. auch in den Riegelelementen 30 durchfassen und in Sacklochbohrungen 27, welche parallel zu den Bohrungsachsen der Matrizen 11 liegen, eingeschraubt sind. Die Riegelelemente 30 können auf geeignete Weise am Rotor, insbesondere in Ausnehmungen 33 im unteren Stempelführungsring 2 widergelagert sein, um die Abstützung der Einsatzstücke 20 zu unterstützen. Für jedes Einsatzstück 20 können insbesondere etwa 4 bis 6 Riegelelemente 30 vorgesehen sein.

Als zusätzliche Arretierung für die Einsatzstücke 20 ist die Matrizenscheibe 10 mit in Fig. 3 gezeigten Radialbohrungen 38, die in die Aussparungen 12 münden, sowie mit Radialbohrungen 39 versehen, die in einen Zwischensteg 16 zwischen zwei Aussparungen 12 einfassen. In die Radialbohrungen 38 bzw. 39 können Arretierstifte eingeschraubt werden, wobei die in die Radialbohrungen 38 eingeschraubten Arretierstifte in entsprechende Querbohrungen in den Einsatzstücken 20 einfassen, während die in die Radialbohrungen 39 eingeschraubten Arretierstifte z.B. in Positionierkerben am Umfangsrand zweier angrenzender Einsatzstücke 20 einfassen, um deren bündige Lage zueinander und zur Matrizenscheibenoberseite 13 sicherzustellen.

Für den Fachmann sind aus der vorhergehenden Beschreibung zahlreiche Modifikationen ersichtlich, die in den Schutzbereich der anhängenden Ansprüche fallen sollen. Ein Ausführungsbeispiel mit vier Einsatzstücken bietet sich insbesondere bei insgesamt sechsunddreißig Matrizen bzw. Matrizenbohrungen an. Bei weniger Matrizen könnten auch nur drei Einsatzstücke, bei einer deutlich höheren Anzahl an Matrizen auch fünf oder sechs Einsatzstücke und eine entsprechende Anzahl von Aussparungen Verwendung finden. Die aneinandergrenzenden Ränder der Einsatzstücke könnten auch ineinanderfassen, wozu dann die Matrizenscheibe mit einer konzentrisch umlaufenden Nut versehen wird, damit die Oberflächen der Einsatzstücke weiterhin bündig mit der Oberseite der Matrizenscheibe abschließen. Anstelle von Einsatzstücken mit integral von Durchgangsbohrungen gebildeten Matrizen könnten die Einsatzstücke auch mit einzelnen, auswechselbaren Einsätzen wie Matrizenhülsen od.dgl. versehen sein. Der Montagesteg könnte (zusätzlich) auch an der äußeren Seitenfläche ausgebildet sein, um die von den Unterstempeln aufgebrachten Kräfte beidseitig der Aussparungen in die Matrizenscheibe einzuleiten. Innerhalb der Aussparungen in der Matrizenscheibe und/oder an den Einsatzstücken könnten auch Magnete, insbesondere Supermagnete wie Neodym-Magnete od.dgl., als Montagehilfe befestigt sein, um die Einsatzstücke in der Montageposition innerhalb der Aussparungen zu halten, während die Befestigungsmittel für die Einsatzstücke montiert und angezogen werden. Das den Wechsel der Einsatzstücke vornehmende Wartungspersonal hat dann beide Hände zum Montieren und Anziehen der Befestigungsmittel frei, da die Einsatzstücke innerhalb der Aussparungen auf einfache Weise gehalten werden.

## Patentansprüche

1. Matrizenscheibe für eine Rundlauf-Tablettenpresse, die einen von der Matrizenscheibe (10), einer Stempelführung für Oberstempel und einer Stempelführung für Unterstempel gebildeten, rotierbaren Rotor aufweist, umfassend mehrere, konzentrisch um die Drehachse des Rotors angeordnete und zu den Ober- und Unterstempeln ausgerichtete, austauschbare Matrizen (11), wobei die Matrizenscheibe (10) wenigstens zwei Aussparungen (12) aufweist, **dadurch gekennzeichnet, daß** jede Aussparung (12) sich kreisbogenförmig erstreckt und einen ringsum geschlossenen Rand (15) aufweist und in jede dieser Aussparungen (12) ein mehrere Matrizen umfassendes und den Trägerkörper für diese mehreren Matrizen (11) bildendes Einsatzstück (20) auswechselbar eingesetzt ist.

2. Matrizenscheibe nach Anspruch 1, **dadurch gekennzeichnet, daß** die Matrizenscheibe (10) zwei bis neun Aussparungen (12), vorzugsweise drei bis fünf, Aussparungen für Einsatzstücke aufweist.

3. Matrizenscheibe nach Anspruch 1 oder 2, **dadurch gekennzeichnet, daß** jedes Einsatzstück (20) fünf bis fünfzehn Matrizen (11) umfaßt.

4. Matrizenscheibe nach einem der Ansprüche 1 bis 3, **dadurch gekennzeichnet, daß** die Aussparungen (12) in der Matrizenscheibe (10) angrenzend an die Oberseite (13) der Matrizenscheibe (10) mit einer Paßfläche (12A) zum paßgenauen Einsetzen der Einsatzstücke (20) versehen sind.

5. Matrizenscheibe nach Anspruch 4, **dadurch gekennzeichnet, daß** die Paßfläche (12A) vom oberen Umfangsrand der Aussparung (12) gebildet wird.

6. Matrizenscheibe nach einem der Ansprüche 1 bis 5, **dadurch gekennzeichnet, daß** sich die Aussparungen (12) zur Unterstempelführungsseite hin vergrößern und/oder sich unterhalb der Paßfläche (12A) erweitern.

7. Matrizenscheibe nach einem der Ansprüche 1 bis 6, **dadurch gekennzeichnet, daß** die Einsatzstücke (20) aus kreisbogenförmigen und/oder nierenförmigen Ringsegmenten oder Ringsegmentstreifen bestehen.

8. Matrizenscheibe nach einem der Ansprüche 1 bis 7, **dadurch gekennzeichnet, daß** jedes Einsatzstück (20) unmittelbar mit mehreren, die Matrizen (11) bildenden Durchgangsbohrungen versehen ist.

9. Matrizenscheibe nach einem der Ansprüche 1 bis 8, **dadurch gekennzeichnet, daß** die Matrizenscheibe an der Oberseite mit einer konzentrisch umlaufenden Nut versehen ist, wobei der Nutgrund im wesentlichen aus den Aussparungen und zwischen diesen angeordneten Radialstegen besteht.

10. Matrizenscheibe nach einem der Ansprüche 1 bis 9, **dadurch gekennzeichnet, daß** die Einsatzstücke (20) eine bogeninnere Seitenfläche (24) und eine bogenäußere Seitenfläche (23) aufweisen, wobei an der bogeninneren Seitenfläche (24) ein Montagesteg (25) ausgebildet ist.

11. Matrizenscheibe nach Anspruch 10, **dadurch gekennzeichnet, daß** der Montagesteg (25) mittig zwischen einer Oberseite (21) und einer Unterseite (22) der Einsatzstücke (20) angeordnet ist.

12. Matrizenscheibe nach Anspruch 10 oder 11, **dadurch gekennzeichnet, daß** Befestigungsmittel/Zentriermittel (31) zum Befestigen/Zentrieren der Einsatzstücke den Montagesteg (25) durchfassen und an der Matrizenscheibe (10) festlegbar sind.

13. Matrizenscheibe nach einem der Ansprüche 1 bis 12, **dadurch gekennzeichnet, daß** die Einsatzstücke (20) an der Unterseite (14) der Matrizenscheibe (10) befestigt sind.

14. Matrizenscheibe nach einem der Ansprüche 1 bis 13, **dadurch gekennzeichnet, daß** die Matrizenscheibe Radialbohrungen (38) oder Querbohrungen aufweist, die in die Aussparungen (12) münden.

15. Matrizenscheibe nach Anspruch 14, **dadurch gekennzeichnet, daß** zur Arretierung der Einsatzstücke (20) Arretierungsmittel wie Arretierungsstifte oder Arretierungsschrauben vom Umfangsrand der Matrizenscheibe (10) aus in die Radialbohrungen (38) oder Querbohrungen in der Matrizenscheibe einschraubbar oder einsteckbar sind.

16. Matrizenscheibe nach einem der Ansprüche 1 bis 15, **dadurch gekennzeichnet, daß** die Einsatzstücken (20) mittels Riegelelementen (30), die am Rotor (1) widergelagert sind, an der Matrizenscheibe (10) befestigt sind.

17. Matrizenscheibe nach Anspruch 16, **dadurch gekennzeichnet, daß** die Riegelelemente (30) in Ausnehmungen (33) an der Unterstempelführung (2) einfassen.

18. Rundlauf-Tablettenpresse mit einem von einer Matrizenscheibe (10), einem Stempelführungsring (5) für Oberstempel und einem Stempelführungsring (2) für Unterstempel gebildeten, rotierbaren Rotor (1), wobei die Matrizenscheibe (10) mehrere, konzentrisch um die Drehachse des Rotors angeordnete und zu den Ober- und Unterstempeln ausgerichtete, austauschbare Matrizen (11) umfasst, und wobei die Matrizenscheibe (10) wenigstens zwei Aussparungen (12) aufweist, **dadurch gekennzeichnet, daß** jede Aussparung (12) sich kreisbogenförmig erstreckt und einen ringsum geschlossenen Rand (15) aufweist und in jede dieser Aussparungen (12) ein mehrere Matrizen umfassendes und den Trägerkörper für diese mehreren Matrizen (11) bildendes Einsatzstück (20) auswechselbar eingesetzt ist.

19. Rundlauf-Tablettenpresse nach Anspruch 18, **dadurch gekennzeichnet, dass** die Matrizenscheibe gemäß einem der Ansprüche 2 bis 17 ausgebildet ist.

## Claims

1. A die table for a rotary tablet press which has a rotatable rotor which is formed by the die table, by a ram guide for upper rams and by a ram guide for lower rams, comprising a plurality of exchangeable dies which are arranged on a circular path around the rotational axis of the rotor and are aligned with respect to the upper and lower rams, wherein the die table (10) has at least two cutouts (12) **characterized in that** each cutout (12) extends in the shape of a circular arc und has a peripherally closed edge (15), and that into each of said cutouts (12) an insert piece (20) is inserted in an exchangeable manner, which comprises a plurality of dies and which forms the support body for the said plurality of dies (11).

2. The die table as claimed in claim 1, **characterized in that** the die table (10) has two to nine cutouts (12), in particular three to five cutouts for insert pieces.

3. The die table as claimed in claim 1 or 2, **characterized in that** each insert piece (20) comprises five to fifteen dies (11).

4. The die table as claimed in one of claims 1 to 5, **characterized in that** the cutouts (12) are provided in the die table (10) adjacent to the upper side (13) of the die table (10) with a fitting surface (12A) for the insertion of the insert pieces (20) with fitting accuracy.

5. The die table as claimed in claim 4, **characterized in that** the fitting surface (12A) is formed by the upper peripheral edge of the cutout (12).

6. The die table as claimed in one of claims 1 to 5, **characterized in that** the cutouts (12) increase in size, and/or widen beneath the fitting surface (12A), toward the lower ram guide side.

7. The die table as claimed in one of claims 1 to 6, **characterized in that** the insert pieces (20) are composed of circular-arc-shaped and/or kidney-shaped ring segments or ring segment strips.

8. The die table as claimed in one of claims 1 to 7, **characterized in that** each insert piece (20) is directly provided with a plurality of through bores which form the dies (11).

9. The die table as claimed in one of claims 1 to 8, **characterized in that** the die table is provided on the upper side with a concentrically encircling groove, with the groove base being composed substantially of the cutouts and radial webs which are arranged between said cutouts.

10. The die table as claimed in one of claims 1 to 9, **characterized in that** the insert pieces (20) have a side face (24) at the inside of the arc and a side face (23) at the outside of the arc, with an assembly web (25) being formed on the side face (24) at the inside of the arc.

11. The die table as claimed in claim 10, **characterized in that** the assembly web (25) is arranged centrally between an upper side (21) and a lower side (22) of the insert pieces (20).

12. The die table as claimed in claim 10 or 11, **characterized in that** fastening means/centering means (31) for fastening/centering the insert pieces extend through the assembly web (25) and can be fixed to the die table (10).

13. The die table as claimed in one of claims 1 to 12, **characterized in that** the insert pieces (20) are fastened to the lower side (14) of the die table (10).

14. The die table as claimed in one of claims 1 to 13, **characterized in that** the die table has radial bores (38) or transverse bores which open out into the cutouts (12).

15. The die table as claimed in claim 14, **characterized in that**, in order to lock the insert pieces (20), locking means such as locking pins or locking screws can be screwed or inserted into the radial bores (38) or transverse bores in the die table proceeding from the peripheral edge of the die table (10).

16. The die table as claimed in one of claims 1 to 15, **characterized in that** the insert pieces (20) are fastened to the die table (10) by means of bar elements (30) which are buttressed on the rotor (1).

17. The die table as claimed in claim 16, **characterized in that** the bar elements (30) engage in recesses (33) on the lower ram guide (2).

18. A rotary tablet press having a rotatable rotor (1) which is formed by a die table (10), by a ram guide (5) for upper rams and by a ram guide (2) for lower rams, with the die table (10) comprising a plurality of exchangeable dies which are arranged on a circular path around the rotational axis of the rotor and are aligned with respect to the upper and lower rams, wherein the die table (10) has at least two cutouts (12) **characterized in that** each cutout (12) extends in the shape of a circular arc und has a peripherally closed edge (15), and that into each of said cutouts (12) an insert piece (20) is inserted in an exchangeable manner, which comprises a plurality of dies and which forms the support body for the said plurality of dies (11).

19. A rotary tablet press according to claim 18, **characterized in that** the die table (10) is embodied as claimed in one of claims 2 to 17.

## Revendications

1. Plaque à matrices destinée à une presse à comprimés rotative qui comprend un rotor pouvant tourner qui est formé par la plaque à matrices (10), un guide de poinçons pour des poinçons supérieurs et un guide de poinçons pour des poinçons inférieurs, comportant plusieurs matrices (11) remplaçables disposées de manière concentrique autour de l'axe de rotation du rotor et orientées vers les poinçons supérieurs et inférieurs, la plaque à matrices (10) comprenant au moins deux évidements (12), **caractérisée en ce que** chaque évidement (12) s'étend en forme d'arc de cercle et comprend un bord (15) fermé sur toute la circonférence, et dans chacun de ces évidements (12) est insérée de manière échangeable une pièce d'insertion (20) comportant plusieurs matrices et formant le corps porteur pour cette pluralité de matrices (11).

2. Plaque à matrices selon la revendication 1, **caractérisée en ce que** la plaque à matrices (10) comprend de deux à neuf évidements (12), de préférence de trois à cinq évidements pour des pièces d'insertion.

3. Plaque à matrices selon la revendication 1 ou 2, **caractérisée en ce que** chaque pièce d'insertion (20) comporte de cinq à quinze matrices (11).

4. Plaque à matrices selon l'une quelconque des revendications 1 à 3, **caractérisée en ce que** les évidements (12) dans la plaque à matrices (10) sont pourvus, de manière adjacente au côté supérieur (13) de la plaque à matrices (10), d'une surface d'ajustement (12A) pour l'insertion avec ajustement serré des pièces d'insertion (20).

5. Plaque à matrices selon la revendication 4, **caractérisée en ce que** la surface d'ajustement (12A) est formée par le bord périphérique supérieur de l'évidement (12).

6. Plaque à matrices selon l'une quelconque des revendications 1 à 5, **caractérisée en ce que** les évidements (12) s'agrandissent en direction du côté du guide des poinçons inférieurs et/ou s'élargissent en dessous de la surface d'ajustement (12A).

7. Plaque à matrices selon l'une quelconque des revendications 1 à 6, **caractérisée en ce que** les pièces d'insertion (20) sont constituées de segments annulaires ou de bandes de segment annulaire réniformes et/ou en forme d'arc de cercle.

8. Plaque à matrices selon l'une quelconque des revendications 1 à 7, **caractérisée en ce que** chaque pièce d'insertion (20) est pourvue directement de plusieurs alésages traversants qui forment les matrices (11).

9. Plaque à matrices selon l'une quelconque des revendications 1 à 8, **caractérisée en ce que** la plaque à matrices est pourvue d'une rainure périphérique concentrique sur le côté supérieur, le fond de la rainure étant constitué essentiellement des évidements et de nervures radiales disposées entre ceux-ci.

10. Plaque à matrices selon l'une quelconque des revendications 1 à 9, **caractérisée en ce que** les pièces d'insertion (20) comprennent une surface latérale (24) à l'intérieur de la courbe et une surface latérale (23) à l'extérieur de la courbe, une nervure de montage (25) étant réalisée sur la surface latérale (24) à l'intérieur de la courbe.

11. Plaque à matrices selon la revendication 10, **caractérisée en ce que** la nervure de montage (25) est disposée de manière centrale entre un côté supérieur (21) et un côté inférieur (22) des pièces d'insertion (20).

12. Plaque à matrices selon la revendication 10 ou 11, **caractérisée en ce que** des moyens de fixation/des moyens de centrage (31) pour fixer/centrer les pièces d'insertion traversent la nervure de montage (25) et peuvent être fixés à la plaque à matrices (10).

13. Plaque à matrices selon l'une quelconque des revendications 1 à 12, **caractérisée en ce que** les pièces d'insertion (20) sont fixées au côté inférieur (14) de la plaque à matrices (10).

14. Plaque à matrices selon l'une quelconque des revendications 1 à 13, **caractérisée en ce que** la plaque à matrices comprend des alésages radiaux (38) ou des alésages transversaux qui débouchent dans les évidements (12).

15. Plaque à matrices selon la revendication 14, **caractérisée en ce que**, pour bloquer les pièces d'insertion (20), des moyens de blocage tels que des goupilles de blocage ou des vis de blocage peuvent être vissés ou enfichés à partir du bord périphérique de la plaque à matrices (10) dans les alésages radiaux (38) ou les alésages transversaux dans la plaque à matrices.

16. Plaque à matrices selon l'une quelconque des revendications 1 à 15, **caractérisée en ce que** les pièces d'insertion (20) sont fixées à la plaque à matrices (10) au moyen d'éléments de verrouillage (30) qui sont en butée contre le rotor (1).

17. Plaque à matrices selon la revendication 16, **caractérisée en ce que** les éléments de verrouillage (30) sont encastrés dans des cavités (33) sur le guide des poinçons inférieurs (2).

18. Presse à comprimés rotative comprenant un rotor pouvant tourner (1) formé par une plaque à matrices (10), une bague de guide de poinçons (5) pour des poinçons supérieurs et une bague de guide de poinçons (2) pour des poinçons inférieurs, la plaque à matrices (10) comportant plusieurs matrices (11) remplaçables disposées de manière concentrique autour de l'axe de rotation du rotor et orientées vers les poinçons supérieurs et inférieurs, et la plaque à matrices (10) comprenant au moins deux évidements (12), **caractérisée en ce que** chaque évidement (12) s'étend en forme d'arc de cercle et comprend un bord (15) fermé sur toute la circonférence, et dans chacun de ces évidements (12) est insérée de manière échangeable une pièce d'insertion (20) comportant plusieurs matrices et formant le corps porteur pour cette pluralité de matrices (11).

19. Presse à comprimés rotative selon la revendication 18, **caractérisée en ce que** la plaque à matrices est réalisée selon l'une quelconque des revendications 2 à 17.
